# DEMANDE DE BREVET EUROPEEN

(11) **EP 0 493 267 A1**
(43) Date de publication de la demande: **01.07.1992**
(21) Numéro de dépôt: 91403561.3
(22) Date de dépôt: 27.12.1991
(51) Int. Cl.: A47C 21/04

(54) **Installation de climatisation pour pièces de matelasserie ou étoffe**

(30) Priorité: 28.12.1990 PT 96397
(71) Demandeur: Dias de Magalhaes Queiroz, Joao Roberto, 4900 Viana Do Castelo (PT)
(72) Inventeur: Dias de Magalhaes Queiroz, Joao Roberto, 4900 Viana Do Castelo (PT)
(74) Mandataire: Armengaud Ainé, Alain

(57) **Abrégé**

Installation de climatisation pour pièces de literie, caractérisée en ce qu'elle comprend des pièces de matelasserie ou d'étoffe, une structure élastique et une enveloppe matelassée convenablement liées entre elles pour assembler par exemple, un matelas (1), un sommier, un sofa, ladite enveloppe matelassée et la dite structure élastique configurant entre elles une pluralité d'espaces intérieurs, qui permet une bonne transmission de la chaleur, perméable au gaz et imperméable aux liquides, des moyens de distribution d'air (3) disposés à l'intérieur desdits espaces et en relation avec l'extérieur, et une pluralité d'unités de climatisation (2) munie de dispositifs de circulation forcée d'air, de moyens de chauffage (27) et de refroidissement pour le réglage de température de l'air de circulation, ainsi que des systèmes pour la commutation (31) des circuits d'air, cet ensemble est sous la commande et le contrôle de systèmes de temporisation et de fonctionnement ; ledit matelas reçoit aussi des dispositifs de connexion avec lesdits circuits d'air, configurant ainsi un circuit fermé en recirculation ou un circuit ouvert avec l'air ambiant.

## Description

La présente invention se rapporte à une installation de climatisation pour pièces de matelasserie ou etoffes est à pièces de matelasserie et étoffes adaptées à la dite installation de climatisation.

On connait déjà dans l'art de la matelasserie et etoffes, la climatisation, comme, par exemple, le chauffage par moyens de résistances des etoffes sur les bancs ou sièges de quelque automobile de luxe.

Cependant, ils ne se trouvent pas encore disponibles sur le marché, tant les etoffes qu'autres pièces de mobilier semblables ou encore, et notament, matelas dotés de climatisation (chauffage, ou réfrigeration, ou ventilation, ou quiconque combinaison des mêmes) qui soient attirants pour les utilisateurs.

On sait que la majorité des gens ont grande aversion à utiliser couvre-lits électriques, dû à ses inconvénients traditionnels, étant donné la possibilité de court-circuits, de pannes sur le thermostat, pouvant originer un chauffage incontrolé lequel peut originer des incendies, etc..

Par ailleurs, on connait dans le milieu hospitalier le besoin de maintenir, pour les alités pour périodes longs, à niveau de matelas, une temperature constante, ou leur proportionner une temperature prochaine à celle du corps humain, dans un lit qui va recevoir le malade ou patient transféré d'un autre lit ou d'un brancard, átant donné que presque toujours il est assez convenable soumettre le patient à des grands changements ou différences de temperature.

L' objectif de la présente est le résoudre les problèmes ci-dessus cités proportionnant moyens de matelas ou d'etoffes, sans aucune prise électrique.

En conséquence, la présente invention invention a pour proportionner des pièces de matelasserie et d'etoffes climatisés, au moyen d'une installation de climatisation pour pièces de matelasserie ou etoffes et de pièces de matelasserie et d'etoffes adaptée à la dite installation de climatisation.

La présente invention se rapporte à une installation de climatisation pour pièces de matelasserie ou etoffes et de pièces de matelasserie et etoffes adaptés à la dite installation de climatisation, en ce que les pièces de matelasserie et etoffes sont constituées par une structure élastique et une enveloppe matelassée lesquelles sont convenablement interliée configurée, par exemple, un matelas, un sommier, une etoffe de sofa, etc., dont l'intérieurest défini par un ou une pluralité d'espaces vides étant l'enveloppe matelassée constituée totale ou partiellement de façon à parmettre une bonne transmission de chaleur, et encore être perméable aux gas, mais non pas aux liquides.

La présente invention a comme objectif proportionner:
- moyens de matelasserie ou etoffes constitués par une structure élastique métalique et par moyens d'enveloppe matelassée, bon conducteur de chaleur, revêtant, totale ou partiellement la dite structure metalique, définant inteŕieurement un espace fermé, partiellement rempli intérieurement par les élements de la dite structure, étant possible la circulation forcée d'air dédans du dit espace;
- moyens de conduite de distribution d'air, disposés dedans des dites moyens de matelasserie ou etoffes, avec moyens de connexion vers l'extérieur;
- moyens de climatisation comprenant moyens de circulation forcée d'air dédans le dit espace, moyens de chauffage pour chauffer lãir de circulation, moyens de commutation de circuit d'air et moyens de controle du fonctionnement; et
- moyens de circuit d'interliaison pour interliér les dites moyens de matelasserie ou etoffes et les dites moyens de climatisation, possedant les dites moyens d'interliaison moyens de commutation de circuit de l'air de circulation, pour permettre l'éxistence de plusieurs circuits d'air circulation, tels que, un circuit fermé ou recirculation d'air, le circuit ouvert d'air, ou des circuits intermédiaires.

Il est aussi l'objectif de la présente invention de proportionner moyens de matelasserie ou etoffes, ayant une des faces principales revêtues avec moyens d'enveloppe matelassé bon conducteur de chaleur, et, dans le cas de moyens de matelasserie, étant l'autre surface principale revêtue avec une composition conventionnelle d'enveloppe pour l'hiver, ou, alternativement, pour l'été.

Et, en plus, est objectif de la présente invention celui de proportionner:
- moyens de matelasserie ou etoffes constitués par une structure élastique de gomme naturelle (cautchouc) ou synthétique, et pour moyens d'enveloppe matelassé, bon conducteur de chaleur, revêtue, totale ou partiellement la dit structure, définant la dite structure intérieurement une pluralité d'espaces étant possible la circulation forcée d'air dédans la dite pluralité d'espaces intérieurs, avec moyens de liaison vers l'exterieur;
- moyens de conduction et de distribution d'air, disposés dans une de surfaces principales de la dite structure élastique des moyens de matelasserie ou etoffes;
- moyens de climatisation comprenant moyens de circulation forcée d'air, pour promouvoir la circulation forcée d'air dans l'intérieur de la dite pluralité d'espaces, moyens de chauffage de l'air de circulation, moyens de réfrigération pour refroidir le dit air de circulation, moyens de commutation de circuit d'air et moyens de controle du fonctionnement; et
- moyens de circuit d'interliaison pour interconnexioner les dites moyens de matelasserie ou etoffes et les dites moyens de climatisation, possedant les dites moyens d'interliaison moyens de commutation de circuit de circulation de l'air, pour permettre plusieurs circuits de circulation d'air, tels qu'n circuit fermé ou récirculation d'air, le circuit ouvert d'air, ou des circuits intérmédiaires.

La présente invention a encore un'autre objectif, de proportionner:
- moyens de matelas type matelas ou lit d'eau dédans duquel liquide est disposé un réseau de conduites hermétiques aux liquides, lequel intérieur constitue un circuit d'air, et pour moyens d'enveloppe matelassée, bon conducteur de chaleur, revêtue totale ou partiellement, avec des moyens de connexion vers l'extérieur;
- moyens de conduction et de distribution d'air, disposés dans une des surfaces principales de la dit structure élastique des moyens de matelasserie ou d'etoffes;
- moyens de climatisation comprenant moyens de circulation forcée d'air, pour promouvoir la circulation forcée d'air en l'intérieur de la dite pluralité d'espaces, moyens de chauffage pour chauffage de l'air de circulation, moyens de réfrigération pour refroidir la dit air de circulation, moyens de commutation de circuit d'air et moyens de controle, de réglement thermique et temporisation du fonctionnement; et
- moyens de circuit d'interliaison pour interlier ou connecter le dit réseau ou filet de conduites. lequel intérieur constitue un circuit d'air des dites moyens de matelas, et les dites moyens de climatisation, possedant les dites moyens d'interliaison moyens de commutation de circuit de circulation de l'air pour permettre plusieurs circuits de circulation d'air tels que, un circuit fermé ou récirculation d'air, le circuit ouvert d'air, ou des circuits intermédiaire.

Il y a encore un autre motif de la présente invention proportionner:
- une pluralité de moyens de matelas de quiconque des types ci-dessus mentionnés associés avec une centrale de climatisation.

La présente invention sera ensuite décrite au milieu d'une concrétisation préferée, une installation de climatisation de matelas, donnée à titre d'exemple non limitatif, avec l'aide des dessins ci-joints, sur lesquels:

La figure 1 montre en prespective d'ensemble une installation de climatisation de matelas, d'accord avec la présente invention.

La figure 2 montre une vue en transparence du matelas utilisé en la présente invention.

La figure 3 montre une coupe transversale du matelas utilisé dans la présente invention.

La figure 4 montre une vue schématique d'une unité de climatisation d'accord avec la présente invention.

La figure 5 montre une vue schématique d'un autre unité de climatisation alternative d'accord avec la présente invention.

La figure 6 montre une vue schématique d'un autre unité de climatisation alternative, d'accord avec la présente invention.

La figure 7 montre une vue schématique d'encore un autre unité de climatisation alternative d'accord avec la présente invention.

La figure 8 montre détails en prespective du dispositif de commutation de circuit appliqué dans l'installation de climatisation du ou de la invention.

La figure 9 montre un schéma de blocs répresentant le principe du fonctionnement de l'installation de climatisation de matelas d'accord avec la présent invention.

La figure 10 montre schématiquement plusieures alternatives de fonctionnement de l'installation de climatisation de matelas d'accord avec la présent invention.

L'installation de climatisation de matelas d'accord avec la présente invention est répresentée en prespective sur la figure 1 et elle est constitué par un matelas 1 une unité de climatisation 2 un dispositif de commutation de circuit d'air 3 lequel fait partie intégrante de l'unité de climatisation 2 et un tubage double d'interliaison d'entrée/sortie d'air 4 entre le matelas 1 et l'unité de climatisation 2.

Le matelas 1, montre un grand détail sur les figures 2 et 3 a la configuration générale et la construction d'un matelas de ressorts conventionnel, étant construit avec une structure élastique métalique et par une enveloppe matelassée, bon conducteur de chaleur, revêtu, total ou partielement la dit structure métalique, définant à l'intérieur un espace fermé, partielement rempli à l'intérieur par les élements de la dite structure métalique, étant possible la circulation forcée d'air à l'intérieur du dit espace et étant l'enveloppe matelassée, constituant total ou partielement de façon à permettre une bonne transmission de chaleur, et aussi perméable aux gas, mais non pas aux liquides. Dans la concrétisation préferée du matelas une des surfaces principales revêtues avec moyens d'enveloppe matelassé bon conducteur de chaleur étant l'autre surface principale revêtue avec une composition d'enveloppe conventionnelle pour l'hiver, ou alternative, pour l'été.

Le matelas 1, comme il esr montré dans les dites fugures 1 et 2, englobe intérieurement un circuit de distribution d'air avec un collecteur de distribution 11, d'air sur le plafond opposé à l'accés d'entrée et une conduite intérieur d'interliaison long 12, à l'accés d'entrée et un collecteur de sortie 13, au sommet d'accés de sortie et une conduite d'interliaison courte 14, s'unissant les dites conduites dans une margelle d'interliaison double (non montré), lequel est lié à la dite tuberie double d'interliaison d'entrée/sortie d'air 4, entre le matelas 1, et l'unité de climatisation 2.

L'unité de climatisation, montrée schématiquement sur la figure 4, contient un logement 21, un ventilateur 22, une pompe de chaleur 23, avec invertion de circuit et avec ses permutants de chaleur 24, 25 (évaporateur et condensateur), respectivement, dédans d'une chambre de circulation d'air 26, définie du dit logement 21, et hors du même, et un dispositif de commutation de circuit d'air, 3.

D'accord avec un moyen de réalisation alternatif, répresenté dans la figure 5, l'unité de climatisation montrée comprend un logement 21, un groupe de résistences 27, dédans d'une chambre de circulacion d'air 26, définie dédans du dit logement 21, un ventilateur 22, et un distositif de commutation de circuit d'air 3.

D'accord avec un'autre façon de réalisation alternative, répresentée sur la figure 6, l'unité de climatisation comprend un logement 21, un ventilateur 22, une machine frigorifique 28, et evec son évaporateur 24, dédans d'une chambre de circulation d'air 26, définie dans ou dédans du dit logement 21, et son condensateur 25, hors du même et un dispositif de commutation de circuit d'air 3.

D'accord, encore, un'autre façon de réalisation alternative, répresentée sur la figure 7, l'unité de climatisation comprend un logement 21, un ventilateur 22, une machine frigorifique 28, et son évaporateur 24, associé à un groupe de résistence 27, dédans d'une chambre de circulation d'air 26, définie dédans du dit 21, et son condensateur 25, hors du même et un dispositif de commutation de circuit d'air 3.

Le ventilateur 22, lequel présente en niveau de bruit assez bas, presse et aspire du circuit défini par:

- Unité de climatisation 2, tuyauge double d'interliaison d'entrée/sortie d'air 4, conduite intérieure d'interliaison longue 12, colecteur de distribution d'air 11, intérieur du matelas 1, colecteur de sortie 13, conduite d'interliaison courte 14, tuyauterie ou tubes double d'interliaison d'entrée/sortie d'air 4, entre le matelas 1, et l'unité de climatisation 2.

- L'unité de climatisation 2, comprenant aussi dispositifs de controle du fonctionnement tels que thérmostats, pressostats, temporisateurs, tec.. Les dispositifs de controle, par exemple, les thérmostats pourront rester logés dans l'intérieur du matelas.

- Le dispositif de commutation de circuit d'air 3, montré en detail sur la figure 8, comprend une valve de commutation 31, de circuit de deux positions, obturation du siège 32, (circuit ouvert) et obturation du siège 33, (circuit fermé) ou, alternativement, pouvant la dite valve varier entre les dites deux positions, ce qui permet l'existence de plusieurs circuits d'air, tels que un circuit ouvert d'air, un circuit fermé ou recirculation d'air, ou des circuits intermédiaires. Le siège 33, communique avec une chambre de passage 33, du mur 211, de mogement 21, laquelle renferma un obturateur mobile 25, lequel, en position ouverte met en contact avec l'atmosphére, le tube de compression 41, de la tuyauterie double d'interliaison d'entrée/sortie d'air 4, lequel est en communication avec la dit chambre de passage 32, par l'interméde du museau 212.

Dans la concrétion répresentée, la dit valve de commutation 31, a à peine deux positions, ou apuyée sur le siège 32, ou sur le siège 33, donc, permettant, respectivement, un circuit ouvert, ou un circuit fermé. Quand ou lorsque le siège 32, est obturé le circuit à partir du ventilateur 22, est le suivant: chambre de circulation d'air 26, atmosphére ... tuyauterie double d'interliaison d'entrée/sortie d'air 4, conduite intérieure d'interliaison longue 12, colecteur de distribution d'air 11, intérieur du matelas 1, colecteur de sortie 12, conduite d'interliaison courte 14, tubage ou tuyauterie double d'interliaison de entrée/sortie d'air 4, et ventilateur 22, chambre de circulation d'air 26. Quand le siège 33 est obturé le circuit à partir du ventilateur 22, est le suivant: - chambre de circulation d'air 26, tuyauterie double d'interliaison d'entrée/sortie d'air 4, conduite intérieure d'interliaison longue 12, colecteur de distribution d'air 11, intérieur du matelas 1, colecteur de sortie 13, conduite d'interliaison courte 14, tuyauterie double d'interliaison d'entrée/sortie d'air 4, et ventilateur 22.

La tuyauterie double d'interliaison d'entrée/sortie d'air 4, connecte le dit matelas 1 et la dit unité de climatisation 2, est constituée par un tube de compression 41 et par un tube d'aspiration 42, lesqueles sont liés, respectivement, sur le coté du matelas 1, par l'intremise d'un museau double le liaison, non répresenté, à la conduite intérieure d'interliaison longue 12, et à la conduite d'interliaison court 14, et à coté de l'unité de climatisation 2, par entremise du museau 212 et 213. Le 214 met la dite chambre de circulation d'air 26, en communication avec l'atmosphére.

Malgré la concrétion ici décrite, ce qui a été fait spécifiquement par ou en rapport à un matelas à ressorts sera évident pour les experts sur la matière, que l'installation a plusieurs applications et altérations peuvent être faites sur les circuits etélements ici décrits, sans sortir du milieu de la présente invention, lequel est à peine limité par las suivantes revindications.

## Revendications

**1 -** Installation de climatisation pour pièces de literie, caractérisée en ce qu'elle comprend des pièces de matelasserie ou d'étoffe, une structure élastique et une enveloppe matelassée convenablement liées entre elles pour assembler par exemple, un matelas (1), un sommier, un sofa, ladite enveloppe matelassée et la dite structure élastique configurant entre elles une pluralité d'espaces intérieurs, qui permet une bonne transmission de la chaleur, perméable au gaz et imperméable aux liquides, des moyens de distribution d'air (3) disposés à l'intérieur desdits espaces et en relation avec l'extérieur, et une pluralité d'unités de climatisation (2) munie de dispositifs de circulation forcée d'air, de moyens de chauffage (27) et de refroidissement pour le réglage de température de l'air de circulation, ainsi que des systèmes pour la commutation (31) des circuits d'air, cet ensemble est sous la commande et le contrôle de systèmes de temporisation et de fonctionnement ; ledit matelas reçoit aussi des dispositifs de connexion avec lesdits circuits d'air, configurant ainsi un circuit fermé en recirculation ou un circuit ouvert avec l'air ambiant.

**2 -** Installation de climatisation selon la revendication 1, caractérisée en ce qu'elle comprend une structure élastique métallique (1) et une enveloppe matelassée, bonne conductrice de chaleur, qui revêt totalement ou partiellement ladite structure (1), définissant un espace intérieur fermé pouvant éventuellement contenir des éléments de ladite structure métallique, qui rend possible la circulation d'air à l'intérieur de ladite enveloppe.

**3 -** Installation de climatisation selon la revendication 1, caractérisée en ce que ladite pièce de literie est constituée par une structure élastique en caoutchouc, naturel ou synthétique, et par une enveloppe matelassée (1), bonne conductrice de chaleur, enveloppant totalement ou partiellement ladite structure, définissant une pluralité d'espaces intérieurs (3) conçus de manière à rendre possible une circulation d'air interne.

**4 -** Installation de climatisation selon la revendication 3, caractérisée en ce que ladite structure est conçue pour recevoir des conduites de distribution d'air (3) disposées dans au moins une des surfaces de ladite structure élastique.

**5 -** Installation de climatisation selon la revendication 1, caractérisée en ce qu'elle comprend un matelas (1) muni d'un réseau de canalisations hermétiques (12, 13, 14) dans lesquelles circule de l'eau, et de conduites de circulation d'air, l'ensemble étant recouvert totalement ou partiellement d'une enveloppe matelassée, bonne conductrice de chaleur, ledit circuit d'air étant connecté par des moyens de connexion (11).

**6 -** Installation de climatisation selon l'une quelconque des revendications 2 à 4, caractérisée en ce que ladite structure est revêtue d'une enveloppe matelassée, bonne conductrice de chaleur, l'une des faces étant conçue pour l'hiver, l'autre pour l'été.

**7 -** Installation de climatisation selon l'une quelconque des revendications précédentes, caractérisée en ce qu'elle comprend une pluralité de pièces de matelasserie ou d'étoffe en relation avec une pluralité de centrales de climatisation (2).

**8 -** Installation de climatisation selon la revendication 6, caractérisée en ce que les canalisations hermétiques (12, 13, 14) reliant lesdits matelas auxdites centrales de climatisation (2) et comprenant un réseau d'aspiration.

**9 -** Installation de climatisation selon la revendication 1, caractérisée en ce que :
- les moyens de climatisation disposés à l'intérieur de l'enveloppe comprennent une pompe à chaleur (23) à inversion de cycle, un circuit de permutation entre l'évaporateur (24) et le condenseur (25), un ventilateur (22) pour la circulation d'air forcée, une chambre de circulation d'air,
- le dispositif de commutation d'air se trouvant à l'intérieur ou à l'extérieur de ladite enveloppe est muni d'une valve de commutation à deux positions (31), une position étant pour le circuit ouvert (32), l'autre pour le circuit fermé (33),
- les systèmes de temporisation et de fonctionnement de l'installation de climatisation, possèdent un thermostat et un pressostat pour le contrôle du fonctionnement de la pompe à chaleur, le tout commandé par un temporisateur programmable et situé à l'intérieur ou à l'extérieur de ladite enveloppe,
- le système de circulation d'air inclut un réseau de conduite (11, 12, 13, 14) conçu pour connecter lesdites pièces de matelasserie auxdits moyens de climatisation, comprenant aussi des moyens de commutation réalisant ainsi une pluralité de circuits d'air pouvant être fermés, en recirculation, ouverts, intermédiaires.

**10 -** Installation de climatisation selon la revendication 8, caractérisée en ce qu'elle comprend un dispositif de chauffage (27) constitué par un groupe de résistances, un ventilateur (22) pour la circulation forcée d'air, une chambre de circulation d'air (26), l'ensemble étant disposé à l'intérieur de ladite enveloppe.

**11 -** Installation de climatisation selon la revendication 8, caractérisée en ce que les moyens de climatisation sont disposés à l'intérieur de ladite enveloppe et comprennent une unité de refroidissement constituée par une machine frigorifique (28), un ventilateur (22) pour la circulation forcée d'air, une chambre de circulation d'air (26).
